# EUROPÄISCHE PATENTSCHRIFT

(11) **EP 0 945 573 B1**
(45) Veröffentlichungstag und Bekanntmachung des Hinweises auf die Patenterteilung: **28.08.2002**
(21) Anmeldenummer: 99102446.4
(22) Anmeldetag: 09.02.1999
(51) Int. Cl.: E05C 9/12, E05C 9/02

(54) **Fenster, Tür od. dgl. mit einem Betätigungsgetriebe**
Window, door or similar with actuating mechanism
Fenêtre, porte ou similaire avec mécanisme d'actionnement

(30) Priorität: 25.03.1998 DE 19812997
(43) Veröffentlichungstag der Anmeldung: 29.09.1999
(73) Patentinhaber: SIEGENIA-FRANK KG, 57005 Siegen (DE)
(72) Erfinder: Gersdorf, Oliver, 57578 Birken Honigsessen (DE); Lohmann, Cord, 26135 Oldenburg (DE); Sauer, Lothar, 57072 Siegen (DE); Sassmannshausen, Jürgen, 57271 Hilchenbach (DE)

(56) Entgegenhaltungen:
- EP-A- 0 283 659
- DE-A- 2 431 616
- DE-A- 3 835 835
- DE-B- 2 301 390
- DE-U- 6 609 102

## Beschreibung

Die Erfindung betrifft ein Fenster, eine Tür od. dgl. entsprechend dem Oberbegriff der Ansprüche 1 und 2.

Ein Fenster oder eine Tür ist zumindest für Flügelrahmen aus Metall- oder Kunststoffprofilen bereits aus der DE 38 35 835 A1, die die Merkmale des Oberbegriffs der Ansprüche 1 und 2 offenbart bekannt. Damit für das Betätigungsgetriebe des dem Fenster oder der Tür zugeordneten

Treibstangenbeschlages ein ausreichender Einbauraum vorhanden ist, wird der offene Führungskanal mit einem Durchbruch versehen, in welches das Betätigungsgetriebe eingesetzt werden kann. Das Betätigungsgetriebe ragt daher nur zum Teil in den Führungskanal vor und ist dort - über einen mit einer Antriebsvorrichtung, z.B. einem Ritzel, in Dauereingriff stehenden Kupplungsschieber - mit der Treibstange gekoppelt.

Um eine Lagefixierung des Betätigungsgetriebes zu erzielen, ist an dem Abschnitt des Betätigungsgetriebes, der in den Führungskanal vorragt, ein Drehknebel befestigt, welcher sich aus seiner Ruhestellung um 45° verdrehen läßt, wobei am Drehknebel angeordnete Nasen oder Zungen in einen Hinterschneidungsbereich des Führungskanals gelangen und so die Lagefixierung bewirken.

Daraus resultiert, daß zur Drehlagenfixierung durch die beschriebene Vorrichtung einerseits die Hinterschneidungsbereiche des Führungskanals vorhanden sein müssen, andererseits aber auch zusätzliche Bauteile in Form des Drehknebels am Betätigungsgetriebe vorzusehen sind. Für unterschiedliche Profilierungen sind daher unterschiedliche Betätigungsgetriebe bzw. Drehknebel erforderlich.

Aus der DE 23 01 390 A1 ist ein Getriebe für Treibstangenbeschläge bekannt geworden, welches - ausgehend von einem unterhalb der Stulpschiene gelagerten - Fußteil drei im Abstand rückseitig vorstehende Gehäusebereiche bzw. Gehäuseansätze aufweist, welche bei der Montage in Kammern eintauchen. Die Kammern werden durch Blindbohrungen gebildet, die quer zur Falzebene ausgeführt sind, wobei alle drei Bohrungen auf einer gemeinsamen, parallel zum Grund der Nut verlaufenden Ebene so in einem Abstand vom Nutgrund angeordnet sind, daß jede der Bohrungen mit ihrer Mantellinie den Nutgrund durchdringt und damit Öffnungen zu den Kammern entstehen läßt.

Die rückseitig angeordneten Gehäuseansätze des Betätigungsgetriebes tauchen in diese Kammern ein, wobei zwei Gehäuseansätze dorn- oder schneidenartige Fortsätze aufweisen, welche in die Wandungen der Kammern eindringen und eine Verankerung bewirken. Die dorn- oder schneidenartigen Fortsätze sind dabei an den von der Stulpschiene wegweisenden Enden der Gehäuseansätze angeordnet.

Das Betätigungsgetriebe nach der DE 23 01 390 A1 weist keinerlei Möglichkeiten zur vorübergehenden Fixierung auf. Die angesprochenen dorn- oder schneidenartigen Fortsätze bewirken lediglich eine Verankerung in Längsrichtung der Stulpschiene, können ein Ausheben des Betätigungsgetriebes aus den Kammern jedoch nicht verhindern. Darüber hinaus sind bei Hohlprofilen die schneidenartigen Fortsätze wirkungslos, da sie in einen Hohlraum des Profils zu liegen kommen.

Weder die DE 23 01 390 noch die DE 38 35 835 A1 sehen Mittel zur Erreichung einer bestimmten, vorübergehenden lagefixierten Befestigung des Betätigungsgetriebes vor, die werkzeuglos und nur durch Einlegen des Getriebes erfolgt und dabei eine Vielzahl von Profilierungen und Materialien von Flügelholmen berücksichtigt. Es ist Aufgabe der Erfindung diesem Umstand Abhilfe zu schaffen.

Die Aufgabe wird erfindungsgemäß durch die Merkmale des kennzeichnenden Teils des Anspruchs 1 oder 2 gelöst.

Die Ausgestaltung nach Anspruch 1 sieht dabei vor, daß die Mittel aus axial zum Antriebsglied vom Gehäusebereich vorstehenden Wülsten bestehen, welche hinter den Innenrand der Bohrung verrasten.

Durch diese Ausgestaltung können die Mittel in einfacher Weise mit der von der raumseitigen Stirnfläche des Flügelrahmens anzubringenden Bohrung des Mehrkantdorns zusammenwirken.

Durch die einfachen Maßnahmen, nämlich die speziell im Einbaubereich des Betätigungsgetriebes ohnehin vorzunehmenden Bohrungen und/oder Durchbrüche zur Lagefixierung zu verwenden und hierzu an der Außenkontur des Gehäuses formschlüssige und/oder reibschlüssige Mittel vorzusehen, wird eine einfache und daher leicht handhabbare Möglichkeit zur Lagefixierung geschaffen. Gleichzeitig ist es dabei von Vorteil, daß das so geschaffene Betätigungsgetriebe für eine große Anzahl von Profiltypen verwendbar ist. Die anzubringenden Bohrungen und/oder Durchbrüche sind von der Art des verwendeten Profils nahezu unabhängig, so daß eine Vielzahl von unterschiedlichen Formen und Auslegungen der Nut bedingt durch diese unterschiedlichen Profile dennoch mit einem Betätigungsgetriebe der gleichen Bauart ausgestattet werden können. Die Bohrung bzw. der Durchbruch bilden somit eine Art Fixpunkt, da die maßgenaue, nur auf den Betätigungsgetriebetyp abgestimmte Anbringung der Bohrung bzw. des Durchbruches die mit den Form- oder Reibschlußmitteln des Getriebes zusammenwirkenden Komponenten schafft. Die verbleibenden unterschiedlichen Betätigungsgetriebetypen unterscheiden sich dabei hauptsächlich in dem Abstand des Ritzelmittelpunktes von der Falzfläche, welcher allgemein als Dornmaß bezeichnet wird. Mithin erübrigen sich die durch die vielfältige Ausgestaltung dererlei Profile entstehenden Ausführungsprobleme, da erfindungsgemäß auf die einheitlich bei allen Profilsystemen gleichermaßen verwendeten, grundsätzlich notwendigen Gegebenheiten zurückgegriffen werden kann.

Alternativ oder als Ergänzung dazu kann nach Anspruch 2 vorgesehen werden, daß die Mittel aus Schneidkanten oder ähnlichem bestehen, welche senkrecht zur Stulpschiene und in Montagerichtung ausgerichtet sind, und daß die Scheidkanten an den Längsenden des Getriebes angeordnet sind. Dies ist vor allem dann von Vorteil, wenn bei Hohlprofilen aus Metalloder Kunststoff die Bohrung in einem Steg angebracht wird, der nicht unmittelbar an den Gehäusebereich des Betätigungsgetriebes angrenzt. Bei der Herstellung von Fenstern und Türen aus Metall- oder Kunststoff-Hohlprofilen wird zur Schaffung des Einbauraumes bzw. zur Öffnung des Hohlprofils ein längsverlaufender Durchbruch, beispielsweise durch einen Fräser, erzeugt. Die Längsenden dieses Durchbruchs können mit den Schneidkanten zusammenwirken und die Lagefixierung bewirken.

Eine besonders vorteilhafte Ausgestaltung besteht darin, daß die Wülste paarweise angeordnet in einer zu der Stulpschiene parallelen Ebene liegen und jede Wulst einen Abstand von der Drehachse des Antriebsgliedes besitzt, der dem Radius der Bohrung entspricht.

Durch diese Anordnung wird einerseits erreicht, daß sich die Wülste in der Bohrung halten können, wobei zwei Wülste gegenüber einer Wulst eine stärkere Fixierung bewirken, und daß andererseits das Betätigungsgetriebe in Längsrichtung eine optimale Fixierung und auch zusätzliche Zentrierung bezüglich der Bohrung erhält.

Es ist dabei auch zweckmäßig, daß mehrerer Paare von Wülsten in parallelem Abstand zueinander angeordnet werden. Somit kann unterschiedlichen Einbausituationen bezüglich evtl. vorstehender Stege Rechnung getragen werden.

Besonders vorteilhaft ist eine Ausgestaltung, bei der der parallele Abstand der Wülste so bemessen ist, daß zumindest ein Paar der Wülste in einem Bereich angeordnet ist, der außerhalb des Führungskanals aber innerhalb der Kammer zu liegen kommt. Durch diese Ausgestaltung wird bewirkt, daß zumindest ein Paar unterhalb der Stege der Führungsnut angeordnet ist.

In den Figuren ist der Gegenstand der Erfindung dargestellt. Es zeigt
- Fig. 1: in Raumformdarstellung als Rückansicht ein erfindungsgemäßes Getriebe für einen Treibstangenbeschlag,
- Fig. 2: einen für den Einbau eines Getriebes nach Fig. 1 vorbereiteten Flügelholm eines Fensters aus Holz od. dgl. in einem parallel zur Einbauebene des Getriebes hindurch gelegten Schnitt,
- Fig.3: eine Draufsicht auf einen Flügelholm mit darin fixiertem Betätigungsgetriebes,
- Fig. 4: einen Schnitt entlang der Linie IV-IV in Fig. 3,
- Fig. 5: einen Schnitt entlang der Linie V-V nach Fig. 6,
- Fig. 6: in einer Draufsicht auf den Flügelholm ein Ausführungsbeispiel bei einem Einbau des Getriebes in ein aus Kunststoff- oder Metall bestehendes Hohlprofils eines Flügelholmes als Schnitt entlang der Linie VI-VI von Fig. 5, und
- Fig. 7: eine Rückansicht eines Betätigungsgetriebes in einem Durchbruch.

Das in der Fig. 1 dargestellte Betätigungsgetriebe für einen Treibstangenbeschlag ist beispielsweise an einer Stulpschiene 1 befestigt. Es hat ein Gehäuse 2, in welchem einerseits ein Antriebsglied 3, beispielsweise in Form eines Ritzels lagert und andererseits ein Schubglied in Form einer Treibstange 4 geführt ist. In Lochungen 5 dieser Treibstange 4 greift das Antriebsglied 3 mit seinen Zähnen formschlüssig ein.

Das Gehäuse 2 besteht beispielsweise aus zwei identischen Gehäusehälften 6, die auf einer mit der Längsmittelachse der Stulpschiene 1 zusammenfallenden, parallel zur Rotationsebene des Antriebsgliedes 3 liegenden Ebene aneinanderstoßen. Sie haben etwa Ω-förmigen Grundriß und besitzen an ihrem Fußteil 7 zwei mit Abstand voneinander parallel liegende von der Stulpschiene 1 aus aus gesehen obere und untere Querwände 8 und 9 (Fig. 4), mit deren Endkanten sie in der bereits genannten Längsebene aneinanderstoßen.

Die von der Drehachse 10 (Fig. 3) des Antriebsgliedes 3 am entferntere untere Querwandung 9 (Fig. 4) der Gehäusehälften 6 hat je zwei Nietstege oder ähnliches, die z.B. entsprechende Schlitze in der Stulpschiene 1 durchgreifen oder die Stulpschiene durch seitliche Ausnehmungen umgreifen und darin bzw. dahinter gestaucht oder vernietet sind. Zwischen den Querwänden 8 und 9 der Gehäusehälften 6 führt sich das Schubglied 4, wodurch die beim Drehen des Antriebsgliedes 3 auf das Schubglied 4 zur Wirkung kommenden Radialkräfte aufgefangen werden.

An den die Rückwand des Fußteiles 7 bildenden, oberen Querwänden 8 jeder Gehäusehälfte 6 befinden sich nach rückwärts gerichtete Gehäuseansätze 14, die jeweils einen seitlichen Abstand zu dem einen das Antriebsglied 3 enthaltenden, teilzylindrisch ausgebildeten Gehäusebereich 15 haben.

Die Gehäuseansätze 14 haben vorzugsweise rechteckigen Querschnitt und sind jeweils mit einer parallel zur Drehachse 10 des Antriebsgliedes 3 gerichteten Bohrung 16 versehen, die vorzugsweise als Gewindebohrung ausgestaltet ist (Fig. 3). Die Achsen der beiden Bohrungen 16 liegen dabei parallel zu der Drehachse 10 des Antriebsgliedes 3 auf einer gemeinsamen, zur Längsrichtung der Treibstange 4 verlaufenden Ebene.

Die freien Endflächen der Gehäuseansätze 14 sind konzentrisch um die Achsen der Bohrungen 16 als Teilzylinderflächen 17 ausgebildet.

Aus Fig. 1 geht noch hervor, daß das Gehäuse 2 des Getriebes in allen seinen Bereichen, d.h. auch an den Gehäuseansätzen 14 eine annähernd gleichbleibende Dicke aufweist; diese entspricht etwa der Breite einer in der Falzfläche eines Flügelholms 19 einen Führungskanal bereitstellenden Beschlagnut 20.

Die Beschlagnut 20 bildet dabei einen Führungskanal für den Treibstangenbeschlag.

Für den Einbau des Betätigungsgetriebes in ein Holzprofil, das beispielsweise den Flügelholm 19 eines Fensters oder einer Tür bilden kann, ist die Beschlagnut 20 in die Falzfläche des Flügelholmes 19 eingefräst, die außer der das Schubglied 4 bildenden Treibstange und der Stulpschiene 1 auch den Fußteil 7 des Gehäuses 2 mit seinen geraden Flächen und Kanten aufnimmt. Mit seinen rückwärtigen Querwänden 8 stützt sich dabei der Fußteil 7 auf dem Nutgrund ab und seine Seitenwände liegen an den Seitenwänden der Beschlagnut 20 an, wie das die Fig. 4 anhand der angedeuteten Führungskanal- bzw. Beschlagnut zeigt. Der übrige Teil des Gehäuses 2, bestehend aus dem das Antriebsglied 3 enthaltenden Gehäusebereich 15 und den beiden Gehäuseansätzen 14 wird von einer Getriebekastenausnehmung im Flügelholm 19 aufgenommen, die aus drei im Abstand nebeneinander liegenden Kammern 21, 22¹ und 22² besteht, die nach der Beschlagnut 20 hin Öffnungen 23 sowie 24¹ und 24² haben (vergl. Fig. 2).

Diese drei Kammern, 21, 22¹ und 22² werden durch Bohrungen 34, 35¹, 35² gebildet, die von der quer zur Falzebene des Flügelholms 19 gerichteten Stirnfläche desselben aus als Blindbohrungen hergestellt sind und sich über die ganze Breite der in der Falzfläche des Flügelholms 19 angeordneten Beschlagnut 20 erstrecken. Alle drei Bohrungen 34, 35¹, 35² liegen dabei auf einer gemeinsamen, parallel zum Grund der Beschlagnut 20 aber im Abstand hinter diesem verlaufenden Ebene, wobei deren Abstand vom Nutgrund so bemessen ist, daß jede der Bohrungen 34, 35¹, 35² mit ihrer Mantellinie den Nutgrund durchdringt und damit gemäß Fig. 2 die Öffnungen 23 sowie 24¹ und 24² der Kammern 21 sowie 21¹ und 22² entstehen läßt.

Der Durchmesser der Bohrungen 34, 35¹, 35² und deren Achsabstand vom Nutgrund ist dabei so vorgesehen, daß die durch sie gebildeten, an den Grund der Beschlagnut 20 anschließenden Kammern 21, 22¹, 22² durch ihre Öffnungen 23, 24¹ und 24² sowohl den das Antriebsglied 3 enthaltenden Gehäusebereich 15 als auch die Gehäuseansätze 14 ohne weiteres aufnehmen können, wie dies aus Fig. 3 ersichtlich ist.

Zu bemerken ist noch, daß nach dem Einsetzen des Betätigungsgetriebes in die Beschlagnut 20 sowie die daran anschließenden, die Getriebekastenausnehmung bildenden Kammern 21, 22¹ und 22² des Flügelholms 19 jeweils zwischen den Längsseitenflächen der Gehäuseansätze 14 und den benachbarten Wandungen der Kammern 22¹ und 22² kreisabschnittförmige Hohlräume 30 entstehen, wie das aus Fig. 3 ersichtlich ist.

Wie aus den Figuren 1, 3 und 4 hervorgeht, sind an dem Gehäuse 2 des Betätigungsgetriebes in axial zur Drehachse 10 verlaufende Wülste 31 angebracht. Diese stehen etwas über die ansonsten nahezu gleichbleibende Dicke des Betätigungsgetriebes vor, sind jedoch so bemessen, daß die gesamte Dicke des Betätigungsgetriebes im Bereich der Wülste 31 nur wenig größer bemessen ist als die Breite der Beschlagnut 20.

Wie aus den Figuren 3 und 4 weiterhin hervorgeht, sind die Wülste 31 jeweils paarweise und symmetrisch zu einer durch den Drehpunkt 10 verlaufenden Ebene auf beiden Gehäusehälften 6 angeordnet. Die Wülste 31 liegen dabei in einer zur Stulpschiene 1 parallelen Ebene gemeinsam mit der Drehachse 10 des Antriebsgliedes 3 und den Bohrungen 16 der Gehäuseansätze 14..

Auf einer zweiten, wiederum parallel, aber näher zur Stulpschiene 1 verlaufenden Ebene sind ebenfalls paarweise Wülste 32 vorgesehen. Diese sind in einem Abstand von der Drehachse 10 ebenfalls symmetrisch zu einer senkrecht durch die Drehachse 10 verlaufenden Ebene entfernt, der geringfügig kleiner bemessen ist, als der Radius 33 der Bohrung 34.

Beim Einsetzen des Betätigungsgetriebes in die durch die Bohrungen 34, 35¹, 35² entstandenen Kammern 23, 24¹, 24² von der offenen Seite des Führungskanals bzw. der Beschlagnut 20 in der in Fig. 2 mit R bezeichneten Montagerichtung her verrasten die Wülste 32 hinter den Mantelflächen der Bohrung 34 und bewirken die gewünschte Lagenfixierung des Betätigungsgetriebes.

Wie insbesondere aus der Fig. 4 deutlich wird, ist die durch die Bohrung 34 geschaffene Kammer 21 so bemessen, daß sie den bzw. die in Fig. 4 strichpunktiert angedeuteten Führungskanal bzw. Beschlagnut 20 - in Längsrichtung der Bohrung 34 gesehen und somit quer zur Beschlagnut 20 - öffnet. Dadurch wird es möglich, daß die auf beiden Gehäuseteilen 6 angeordneten Wülste 32 einen durch die Bohrung 34 geschaffenen Hinterschnitt hintergreifen können und zwar auch hin der in Fig. 4 rechten Längswand der Beschlagnut 20, die geringfügig angebohrt ist. Daher ist das Betätigungsgetriebe in dieser Position sowohl in Längsrichtung als auch entgegen der Montagerichtung lagenfixiert.

Dabei wird unter anderem auch das Betätigungsgetriebe in Längsrichtung zusätzlich ausgerichtet, was beispielsweise durch Anordnen einer einzigen Wulst nicht möglich wäre. Da die Wülste 32 nahezu auf dem Radius 33 der Bohrung 34 liegen ist gewährleistet, daß den Gehäusehälften 6 vorkragenden Wülste 32 einerseits abschnittsweise über diesen Rand der Mantelfläche vorstehen, während sie andererseits mit ihrem übrigen Abschnitt in dem angedeuteten Führungskanal bzw. der Beschlagnut 20 liegen. Somit läßt sich ein Reibschluß der außerhalb der Bohrung 34 liegenden Wulstabschnitte und gleichzeitig ein Formschluß der in die Bohrung vorragenden Wulstabschnitte erreichen.

Wie sich der Fig. 3 in Verbindung mit Fig. 4 entnehmen läßt, ist das erste, in Montgerichtung voreilende Paar Wülste 31 bei einer Profilierung des Flügelholms aus Holz nur beim Einführen wirksam. Ist das Betätigungsgetriebe durch die Wülste 32 fixiert, gelangen die Wülste 31 nicht mehr mit der Bohrung 34 in Eingriff. Dies ist bei einer Ausgestaltung des Flügelholms als Hohlprofil aus Kunststoff oder Metall entsprechend den Figuren 5 und 6 jedoch nicht der Fall. Bei einem derartigen Hohlprofil aus Kunststoff oder Metall wird der Nutgrund 40 durch einen Durchbruch 41 geöffnet. Dies erfolgt beispielsweise durch einen in den Führungskanal bzw. die Beschlagnut 20 eingeführten Fräser, der eine Langlochausnehmung im Nutgrund 40 herstellt. Dennoch werden auch hier von der Stirnfläche des Flügelholms 19 Bohrungen - ähnlich mit den bereits beschriebenen Bohrungen zur Kammerbildung - hergestellt, und zwar als Blindbohrung, damit die Befestigung eines auf der Stirnfläche anzuordnenden Bedienungsgriffs und der Eingriff des Mehrkantstiftes in das - hier nicht dargestellte - Antriebsglied 3 erfolgen kann. Wie das Ausführungsbeispiel nach Fig. 5 zeigt, sind die Wülste 31, 32 so voneinander beabstandet, daß die Wülste 31 unterhalb des den Nutgrund 40 bildenden Steges 43 liegen, während die Wülste 32 im in Fig. 5 dargestellten Endmontagezustand innerhalb des Führungskanals bzw. der Beschlagnut 20 liegen. Der parallele Abstand der Wülste 31, 32 ist dabei so gewählt, daß die beschriebene Anordnung eine Vielzahl von Stärken des Steges 43 zur Anwendung kommen kann. Bei einer Ausgestaltung des Flügelholms aus Kunststoff oder Metall wird dabei die Bohrung 34 üblicherweise nicht mit dem dem Radius 33 ausgeführt, der dem Abstand der Wülstpaare entspricht, sondern die Bohrungen 34, 35¹, 35² werden jeweils mit gleichem Durchmesser hergestellt. Dies ist in der Fig. 6 jeweils strichpunktiert angedeutet. Aus der Fig. 6 ist auch zu erkennen, daß die Längserstreckung 44 des Durchbruchs 41 größer gewählt ist als die Längserstreckung des Betätigungsgetriebes einschließlich der Gehäuseansätze 14.

Die Wülste 31 verrasten daher hinter den Stegen 43, was bei einer Ausgestaltung des Holmes und der damit verbundenen Bohrungen 34 aus einem Holzwerkstoff nicht möglich ist, da mit der Bohrung 34 der Steg 43 entfernt würde.

Durch die paarweise Anordnung der Wülste 31, 32 auf jeweils einer zur Stulpschiene 1 parallelen Ebene, wobei mehrere Paare von Wülsten jeweils in einem parallelen Abstand zueinander angeordnet sind, wird daher eine Verwendung ein und desselben Betätigungsgetriebes sowohl bei Flügelholmen 19 aus Holz, als auch bei Flügeln, die aus Hohlprofilen, z. B. Kunststoff oder Metall, gebildet werden, möglich.

Da die Hohlprofile überlicherweise ähnlich hergestellt werden, z. B. durch Extrudieren, besitzen die Stege eine im Verhältnis zu den sonstigen Abmessungen der Hohlprofile nur geringe Bandbreite an Abmessungen, was die Anordnung bzw. die Auslegung des Abstandes der Wülste 31, 32 vereinfacht.

Üblicherweise liegt die Stärke eines Steges beispielsweise bei Kunststoffprofilen zwischen 1,5 mm und 5 mm, so daß der Abstand der Wülste 31, 32 etwa bei dem Größtmaß anzusetzen wäre.

Wie die Fig. 7 in Verbindung mit Fig. 3 zeigt, ist das Betätigungsgetriebe zusätzlich mit Schneidkanten 50 versehen. Nur eine der Gehäusehälften 6 ist an den Gehäuseansätzen 14 mit den in Längsrichtung des Betätigungsgetriebes weisenden Schneidkanten 50 versehen. Diese sind, wie der Fig. 3 entnommen werden kann, in Längsrichtung der Gehäuseansätze 14, also senkrecht zur Stulpschiene 1, ausgerichtet und fluchten mit der in den Fig. 2 und 4 angedeuteten Montagerichtung R. Der in Fig. 7 angedeutete Durchbruch 41 ist als Langloch ausgebildet und in seiner Längserstreckung, wie bereits zur Fig. 6 ausgeführt, etwas größer bemessen als das Gehäuse 2 des Betätigungsgetriebes. Von einer Planfläche der Getriebeansätze 14 ragen die Schneidkanten 50 - ohne seitlich über das Gehäuse 2 vorzustehen - in den den Durchbruch 41 begrenzenden Radius des Langlochs. Die Schneidkanten dringen dabei in das Material des Flügelwerkstoffes teilweise ein und bewirken ein Verhaken des Gehäuses 2.

Die Schneidkanten 50 sind dabei als spitz auslaufende Dreiecksvorsprünge der Gehäusehälfte 6 ausgebildet, deren erster Schenkel mit der Planfläche der Gehäusehälfte 6 fluchtet und deren zweiter Schenkel in einem spitzen Winkel dazu verläuft.

Da die Schneidkanten 50 auf beiden Längsenden des Betätigungsgetriebes angebracht sind, ergibt sich eine Zentrierung des Gehäuses 2 bezüglich des Durchbruchs 41 bzw. der Bohrung 35¹, 35² zwangsläufig.

Bei der Ausgestaltung des Flügelholmes 19 entsprechend der Fig. 3 ragen die Schneidkanten 50 nämlich in den Materialvorsprung der Öffnung 21¹, 21² hinein, wie dies in Verbindung mit Fig. 2 deutlich wird. Erreicht das Betätigungsgetriebe seine in Fig. 3 dargestellte Endmontagestellung, in der es ggf. durch weitere Befestigungselemente zusätzlich befestigt wird, ragen die Schneidkanten zumindest teilweise in die Kammern 22¹, 22² und gelangen größtenteils in den kreisabschnittförmigen Hohlraum 30.

Bei der Herstellung des Betätigungsgetriebes als Formteil, z.B. aus Druckguß, kann die Scheidkante 50 direkt angeformt werden. In der Praxis werden die Gehäusehälften 6 aus unterschiedlichen Materialien und nach unterschiedlichen Herstellungsverfahren hergestellt bzw. erzeugt, was die Montage erheblich vereinfacht. Die Schneidkanten 50 sind dann zweckmäßigerweise in der Gehäusehälfte 6 vorzusehen, die als Formteil ausgebildet wurde. Die Herstellung der Wülste 31, 32 stellt bei beiden Herstellungsmethoden der Gehäusehälften keine Schwierigkeit dar.

Wie aus den Fig. 4 und 5 zu erkennen, sind die Wülste 31, 32 jeweils auf beiden Gehäusehälften 6 angebracht. Dies stärkt die Fixierung, die über die Wülste 31, 32 erreicht werden kann, insbesondere wenn die Wülste 31, 32 spiegelbildlich angeordnet werden.

Es kann jedoch vorgesehen werden, daß die Wülste 31, 32 auf den jeweiligen Gehäusehälften einen unterschiedlichen Abstand aufweisen. Dies kann z.B. zum erleichterten Einführungen des Betätigungsgetriebes sinnvoll sein, da das gleichzeitige Eingreifen von zwei Wulstpaaren vermieden wird.

Nur der Vollständigkeit halber wird darauf hingewiesen, daß die Schneidkanten auch an den Längswänden des Gehäusebereichs 15 angebracht werden können, wenn auf die Gehäuseansätze 14 verzichtet wird. Dies kann beispielsweise der Fall sein, wenn die Befestigung des Bedienungshandgriffs nicht über eine zusätzliche Rosette (des Bedienungshandgriffs) am Gehäuse 2 erfolgen soll.

### BEZUGSZEICHENLISTE

- 1: Stulpschiene
- 2: Gehäuse
- 3: Antriebsglied
- 4: Treibstange
- 5: Lochung
- 6: Gehäusehälften
- 7: Fußteil
- 8: Querwände
- 9: Querwände
- 10: Drehachse/ oder Drehpunkt
- 14: Gehäuseansätze
- 15: Gehäusebereich
- 16: Bohrung
- 17: Teilzylinderflächen
- 19: Flügelholm
- 20: Beschlagnut
- 21: Kammer
- 22¹: Kammer
- 22²: Kammer
- 23: Öffnungen
- 24¹: Öffnung
- 24²: Öffnung
- 30: Hohlräume
- 31: Wülste
- 32: Wülste
- 33: Abstand
- 34: Bohrung
- 34, 35¹, 35²: Bohrung
- 40: Nutgrund
- 41: Durchbruch
- 43: Steg
- 44: Längserstreckung
- 50: Schneidkanten

## Patentansprüche

1. Fenster, Tür od. dgl., bei dem bzw. der zumindest der Flügelrahmen aus Holz-, Metall- oder Kunststoffprofilen zusammengesetzt ist, die an ihrer Falzfläche einen einseitig offenen, im Falle von Metall- oder Kunststoffprofilen beidseits in Querrichtung hinterschnittenen, profilierten Führungskanal (20) zur längsverschiebbaren Aufnahme einer Treibstange (4) aufweisen,
wobei die im Führungskanal (20) befindliche Treibstange (4) von der offenen Kanalseite der selben her mit einem Betätigungsgetriebe kuppelbar ist,
das ein in einem Gehäuse (2) gelagertes und durch einen Bedienungshandgriff drehantreibbares Antriebsglied (3), z.B. ein Ritzel, aufweist,
wobei weiterhin das Gehäuse (2) des Betätigungsgetriebes vor der offenen Seite des Führungskanals (20) am Holz-, Metalloder Kunststoffprofil abgestützt sowie, beispielsweise durch Verschraubungen, an diesem befestigbar ist,
wobei ferner der Bedienungshandgriff mit einem Mehrkantdorn, beispielsweise einem Vierkant- oder Sechskantdorn, von der raumseitigen Stirnfläche des Flügelrahmens durch eine Bohrung (34) im Holz-, Metall- oder Kunststoffprofil in eine entsprechend.profilierte Mitnehmeraussparung bzw. Nuß des Antriebsgliedes (3) formschlüssig eingerückt sowie mit diesem mittels Verschraubung in Eingriff gehalten ist,
wobei darüber hinaus, zumindest im Falle eines Metalloder Kunststoffprofils, der Flügelrahmen im Einbaubereich des Betätigungsgetriebes mit einem Durchbruch (41) versehen ist, der den Boden (40) des Führungskanals im Metalloder Kunststoffprofil durchdringt,
und wobei der das Antriebsglied (3) aufnehmende Gehäuseabschnitt des Betätigungsgetriebes den Durchbruch (41) im Boden (40) des Führungskanals im Metall- oder Kunststoffprofil durchgreift, während lediglich ein die Treibstange (4) längsbeweglich aufnehmender bzw. führender Gehäuseabschnitt des Betätigungsgetriebes vor bzw. in der offenen Seite des Führungskanals (20) am Holz-, Metall- oder Kunststoffprofil abgestützt ist,
wobei am Gehäuse (2) Mittel zur Lagefixierung des Betätigungsgetriebes vorhanden sind,
und wobei das Gehäuse (2) Mittel zur entgegen der Montagerichtung (R) wirkenden formschlüssigen und/oder reibschlüssigen Verbindung mit dem angebrachten genannten Bohrung (34) und/oder dem Durchbruch (41) aufweist,
**dadurch gekennzeichnet,**
**daß** die Mittel aus axial zur Drehachse (10) des Antriebsgliedes vom Gehäusebereich (15) vorstehenden Wülsten (31, 32) bestehen.

2. Fenster, Tür od. dgl., bei dem bzw. der zumindest der Flügelrahmen aus Holz-, Metall- oder Kunststoffprofilen zusammengesetzt ist, die an ihrer Falzfläche einen einseitig offenen, im Falle von Metall- oder Kunststoffprofilen beidseits in Querrichtung hinterschnittenen, profilierten Führungskanal (20) zur längsverschiebbaren Aufnahme einer Treibstange (4) aufweisen,
wobei die im Führungskanal (20) befindliche Treibstangen (4) von der offenen Kanalseite der selben her mit einem Betätigungsgetriebe kuppelbar ist,
das ein in einem Gehäusen (2) gelagertes und durch einen Bedienungshandgriff drehantreibbares Antriebsglied (3), z.B. ein Ritzel, aufweist,
wobei weiterhin das Gehäuse (2) des Betätigungsgetriebes vor der offenen Seite des Führungskanals (20) am Holz-, Metalloder Kunststoffprofil abgestützt sowie, beispielsweise durch Verschraubungen, an diesem befestigbar ist,
wobei ferner der Bedienungshandgriff mit einem Mehrkantdorn, beispielsweise einem Vierkant- oder Sechskantdorn, von der raumseitigen Stirnfläche des Flügelrahmens durch eine Bohrung (34) im Holz-, Metall- oder Kunststoffprofil in eine entsprechend profilierte Mitnehmeraussparung bzw. Nuß des Antriebsgliedes (3) formschlüssig eingerückt sowie mit diesem mittels Verschraubung in Eingriff gehalten ist,
wobei darüber hinaus, zumindest im Falle eines Metalloder Kunststoffprofils, der Flügelrahmen im Einbaubereich des Betätigungsgetriebes mit einem Durchbruch (41) versehen ist, der den Boden (40) des Führungskanals im Metalloder Kunststoffprofil durchdringt,
und wobei der das Antriebsglied (3) aufnehmende Gehäuseabschnitt des Betätigungsgetriebes den Durchbruch (41) im Boden (40) des Führungskanals im Metall- oder Kunststoffprofil durchgreift, während lediglich ein die Treibstange (4) längsbeweglich aufnehmender bzw. führender Gehäuseabschnitt des Betätigungsgetriebes vor bzw. in der offenen Seite des Führungskanals (20) am Holz-, Metall- oder Kunststoffprofil abgestützt ist,
wobei am Gehäuse (2) Mittel zur Lagefixierung des Betätigungsgetriebes vorhanden sind,
und wobei das Gehäuse (2) Mittel zur entgegen der Montagerichtung (R) wirkenden formschlüssigen und/oder reibschlüssigen Verbindung mit dem angebrachten genannten Bohrung (34) und/oder dem Durchbruch (41) aufweist,
**dadurch gekennzeichnet,**
**daß** die Mittel aus Schneidkanten (50) bestehen, welche senkrecht zur Stulpschiene (1) und in Montagerchtung (R)ausgerichtet sind.

3. Fenster, Tür od. dgl. nach Anspruch 1,
**dadurch gekennzeichnet,**
**daß** die Wülste (32) paarweise angeordnet in einer zu einer der Stulpschiene (1) parallelen Ebene liegen und jede Wulst (32) einen Abstand von der Drehachse (10) des Antriebsgliedes (3) besitzt, der dem Radius (33) der Bohrung (34) entspricht.

4. Fenster, Tür od. dgl. nach einem der Ansprüche 1 oder 3,
**dadurch gekennzeichnet,**
**daß** mehrere Paare von Wülsten (31, 32) in parallelem Abstand zueinander angeordnet sind.

5. Fenster, Tür od. dgl. nach Anspruch 4,
**dadurch gekennzeichnet,**
**daß** der Abstand so bemessen ist, daß zumindest ein Paar der Wülste (31, 32) in einen Bereich angeordnet ist, der außerhalb des Führungskanals bzw. der Beschlagnut (20) und innerhalb der Kammer (21) zu liegen kommt.

## Claims

1. A window, door or the like, wherein at least the leaf frame is assembled from wood, metal or plastic profiles which at their rebate surface have a unilaterally open profiled guide channel (20) undercut transversely on both sides in the case of metal or plastic profiles, for the longitudinally displaceable mounting of a positioning bar (4),
wherein the positioning bar (4) situated in the guide channel (20) is adapted to be coupled to an actuating mechanism from the open channel side thereof, which actuating mechanism comprises a drive element (3), for example a pinion, mounted in a casing (2) and adapted to be driven in rotation by an operating handle,
wherein also the casing (2) of the actuating mechanism is supported on the wood, metal or plastic profile in front of the open side of the guide channel (20) and is adapted to be fixed thereon, for example by screw connections,
wherein also the operating handle is positively engaged by a polygonal pin, for example a square or hexagonal pin, from the leaf frame end face adjacent the room, through a bore (34) in the wood, metal or plastic profile, in a correspondingly profiled driver recess or follower element of the drive element (3) and is held in engagement therewith by screw connection,
wherein in addition at least in the case of a metal or plastic profile the leaf frame is provided, in the installation region of the actuating mechanism, with an aperture (41) which extends through the base (40) of the guide channel in the metal or plastic profile,
and wherein the portion of the casing of the actuating mechanism which receives the drive element (3) extends through the aperture (41) in the base (40) of the guide channel in the metal or plastic profile, while only a portion of the casing of the actuating mechanism which receives or guides the positioning bar (4) for longitudinal movement is supported in front of or in the open side of the guide channel (20) on the wood, metal or plastic profile,
wherein means are provided on the casing (2) for fixing the position of the actuating mechanism,
and wherein the casing (2) comprises means for positive and/or frictional connection to the fitted said bore (34) and/or the aperture (41), said connection acting in opposition to the direction of assembly (R),
**characterised in that**
the means consist of beads (31, 32) projecting axially to the rotational axis (10) of the drive element from the casing zone (15).

2. A window, door or the like, wherein at least the leaf frame is assembled from wood, metal or plastic profiles which at their rebate surface have a unilaterally open profiled guide channel (20) undercut transversely on both sides in the case of metal or plastic profiles, for the longitudinally displaceable mounting of a positioning bar (4),
wherein the positioning bar (4) situated in the guide channel (20) is adapted to be coupled to an actuating mechanism from the open channel side thereof, which actuating mechanism comprises a drive element (3), for example a pinion, mounted in a casing (2) and adapted to be driven in rotation by an operating handle,
wherein also the casing (2) of the actuating mechanism is supported on the wood, metal or plastic profile in front of the open side of the guide channel (20) and is adapted to be fixed thereon, for example by screw connections,
wherein also the operating handle is positively engaged by a polygonal pin, for example a square or hexagonal pin, from the leaf frame end face adjacent the room, through a bore (34) in the wood, metal or plastic profile, in a correspondingly profiled driver recess or follower element of the drive element (3) and is held in engagement therewith by screw connection,
wherein in addition at least in the case of a metal or plastic profile the leaf frame is provided, in the installation region of the actuating mechanism, with an aperture (41) which extends through the base (40) of the guide channel in the metal or plastic profile,
and wherein the portion of the casing of the actuating mechanism which receives the drive element (3) extends through the aperture (41) in the base (40) of the guide channel in the metal or plastic profile, while only a portion of the casing of the actuating mechanism which receives or guides the positioning bar (4) for longitudinal movement is supported in front of or in the open side of the guide channel (20) on the wood, metal or plastic profile,
wherein means are provided on the casing (2) for fixing the position of the actuating mechanism,
and wherein the casing (2) comprises means for positive and/or frictional connection to the fitted said bore (34) and/or the aperture (41), said connection acting in opposition to the direction of assembly (R),
**characterised in that**
the means consist of cutting edges (50) which are aligned perpendicularly to the faceplate (1) and in the direction of assembly (R).

3. A window, door or the like according to claim 1, **characterised in that** the beads (32) are disposed in pairs in a plane parallel to one of the faceplates (1) and each bead (32) is spaced from the rotational axis (10) of the drive element (3) by an amount equivalent to the radius (33) of the bore (34).

4. A window, door or the like according to any one of claims 1 or 3, **characterised in that** a plurality of pairs of beads (31, 32) are disposed at a parallel distance from one another.

5. A window, door or the like according to claim 4, **characterised in that** the distance is so dimensioned that at least one pair of the beads (31, 32) is disposed in a zone which comes to rest outside the guide channel or the fitting groove (20) and inside the chamber (21).

## Revendications

1. Fenêtre, porte ou similaire dont le châssis de battant au moins est constitué de profilés en bois, métalliques ou synthétiques présentant, sur leur surface de feuillure, un canal de guidage (20) profilé destiné à recevoir une bielle (4) capable de coulisser longitudinalement, ledit canal étant ouvert d'un seul côté et doté, dans le cas de profilés métalliques ou synthétiques, de contre-dépouilles situées de chaque côté et orientées transversalement, et la bielle (4) située dans le canal de guidage (20) pouvant être reliée, à partir du côté de canal ouvert, à un mécanisme d'actionnement,
ledit mécanisme comprenant un élément d'entraînement (3) logé dans un boîtier (2) et entraînable par rotation via une poignée de commande manuelle, comme un pignon par exemple,
le boîtier (2) du mécanisme d'actionnement reposant contre le profilé en bois, métallique ou synthétique, devant le côté ouvert du canal de guidage (20) et pouvant être fixé contre ce profilé à l'aide, par exemple, de vis,
la poignée de commande manuelle étant insérée à l'aide d'un mandrin polygonal, carré ou hexagonal par exemple, de la surface d'attaque du châssis de battant jusque dans un évidement d'entraînement profilé correspondant ou un pignon à chaîne de l'élément d'entraînement (3), avec épousement de formes et via un alésage (34) du profilé en bois, métallique ou synthétique,
ladite poignée étant maintenue dans l'élément d'entraînement à l'aide de vis,
le châssis de battant étant, au moins dans le cas d'un profilé métallique ou synthétique, doté d'une ouverture (41) située dans la zone d'insertion du mécanisme d'actionnement, ladite ouverture du canal de guidage pénétrant le profilé métallique ou synthétique,
la section de boîtier du mécanisme d'actionnement recevant le membre d'entraînement (3) pénétrant dans l'ouverture (41) de la base (40) du canal de guidage du profilé métallique ou synthétique, tandis qu'une section de boîtier du mécanisme d'actionnement recevant ou guidant la bielle avec déplacement longitudinal repose devant ou dans le côté ouvert du canal de guidage (20), sur le profilé en bois, métallique ou synthétique,
des moyens étant prévus sur le boîtier (2) pour fixer la position du mécanisme d'actionnement,
le boîtier (2) étant pourvu de moyens de raccordement avec l'alésage précité (34) et / ou l'ouverture (41), avec épousement de formes et / ou entraînement par adhérence, et dans le sens contraire au sens de montage (R),
et **caractérisé en ce que**
les moyens sont constitués de renflements (31, 32) surplombant la section de boîtier (15), dans le sens axial par rapport à l'axe de rotation (10) de l'élément d'entraînement.

2. Fenêtre, porte ou similaire dont le châssis de battant au moins est constitué de profilés en bois, métalliques ou synthétiques présentant, sur leur surface de feuillure, un canal de guidage (20) profilé destiné à recevoir une bielle (4) capable de coulisser longitudinalement, ledit canal étant ouvert d'un seul côté et doté, dans le cas de profilés métalliques ou synthétiques, de contre-dépouilles situées de chaque côté et orientées transversalement, et la bielle (4) située dans le canal de guidage (20) pouvant être reliée, à partir du côté de canal ouvert, à un mécanisme d'actionnement,
ledit mécanisme comprenant un élément d'entraînement (3) logé dans un boîtier (2) et entraînable par rotation via une poignée de commande manuelle, comme un pignon par exemple,
le boîtier (2) du mécanisme d'actionnement reposant contre le profilé en bois, métallique ou synthétique, devant le côté ouvert du canal de guidage (20) et pouvant être fixé contre ce profilé à l'aide, par exemple, de vis,
la poignée de commande manuelle étant insérée à l'aide d'un mandrin polygonal, carré ou hexagonal par exemple, de la surface d'attaque du châssis de battant jusque dans un évidement d'entraînement profilé correspondant ou un pignon à chaîne de l'élément d'entraînement (3), avec épousement de formes et via un alésage (34) du profilé en bois, métallique ou synthétique,
ladite poignée étant maintenue dans l'élément d'entraînement à l'aide de vis,
le châssis de battant étant, au moins dans le cas d'un profilé métallique ou synthétique, doté d'une ouverture (41) située dans la zone d'insertion du mécanisme d'actionnement, ladite ouverture du canal de guidage pénétrant le profilé métallique ou synthétique,
la section de boîtier du mécanisme d'actionnement recevant le membre d'entraînement (3) pénétrant dans l'ouverture (41) de la base (40) du canal de guidage du profilé métallique ou synthétique, tandis qu'une section de boîtier du mécanisme d'actionnement recevant ou guidant la bielle avec déplacement longitudinal repose devant ou dans le côté ouvert du canal de guidage (20), sur le profilé en bois, métallique ou synthétique,
des moyens étant prévus sur le boîtier (2) pour fixer la position du mécanisme d'actionnement,
le boîtier (2) étant pourvu de moyens de raccordement avec l'alésage précité (34) et / ou l'ouverture (41), avec épousement de formes et / ou entraînement par adhérence, et dans le sens contraire au sens de montage (R),
et **caractérisé en ce que**
les moyens sont constitués d'arêtes coupantes (50) orientées perpendiculairement au rail de recouvrement (1) et dans le sens de montage (R).

3. Fenêtre, porte ou similaire selon la revendication 1,
**caractérisée en ce que**
les renflements (32) sont disposés par paires dans un plan parallèle à un des rails de recouvrement (1) et la distance entre l'axe de rotation (10) de l'élément d'entraînement (3) et chaque renflement (32 correspond au rayon (33) de l'alésage (34).

4. Fenêtre, porte ou similaire selon une des revendications 1 ou 3,
**caractérisée en ce que**
plusieurs paires de renflements (31, 32) sont disposées parallèlement les unes aux autres.

5. Fenêtre, porte ou similaire selon la revendication 4,
**caractérisée en ce que**
la distance entre les paires de renflements est telle qu'au moins une paire de renflements (31, 32) est située dans une section située en dehors du canal de guidage ou de la rainure de ferrure (20) et à l'intérieur de la chambre (21).
